# FASCICULE DE BREVET EUROPEEN

(11) **EP 0 327 466 B1**
(45) Date de publication et mention de la délivrance du brevet: **07.08.1991**
(21) Numéro de dépôt: 89400309.4
(22) Date de dépôt: 03.02.1989
(51) Int. Cl.: E04C 2/40

(54) **Panneau de revêtement, notamment d'isolation**
Verkleidungsplatte, insbesondere isolierende Verkleidungsplatte
Covering panel, particularly an insulating covering panel

(30) Priorité: 05.02.1988 FR 8801393
(43) Date de publication de la demande: 09.08.1989
(73) Titulaire: Société Industrielle de l'Ouest des produits Isolants" OUEST-ISOL", 27460 Alizay (FR)
(72) Inventeur: Olivier, Christian, F-76350 Oissel (FR)
(74) Mandataire: Portal, Gérard

(56) Documents cités:
- GB-A- 971 149
- US-A- 2 508 128
- US-A- 2 731 374
- US-A- 3 715 846
- US-A- 4 671 028

## Description

La présente invention a pour objet un panneau de revêtement, notamment d'isolation, réalisé en un matériau rigide ou semi-rigide, comme par exemple une mousse phénolique, de polyuréthane ou de polystyrène, et destiné au revêtement de structures comportant au moins une courbure telles que tuyauteries, boîtes à vannes, à brides, etc.

L'isolation des tuyauteries requiert l'utilisation d'éléments de revêtement dont la surface interne présente une courbure prédéterminée, adaptée au diamètre de ces tuyauteries.

On désigne par surface interne, la surface destinée à venir au contact, ou au voisinage de la surface à recouvrir.

On connaît déjà plusieurs solutions pour l'isolation des tuyauteries de diamètre important. C'est ainsi qu'on a réalisé des éléments de revêtement spécifiques, sous forme de coquilles en une ou deux pièces obtenues par découpe d'un bloc de matériau rigide ou semi-rigide.

Cependant, le prix de revient de ces éléments est relativement élevé, notamment en raison des pertes de matériau lors de la découpe. De plus, les dimensions de ces éléments sont limitées par l'épaisseur du matériau de départ utilisé.

C'est pourquoi on s'est orienté vers des éléments de plus faibles dimensions dénommés douelles, qui sont en fait des portions de coquilles découpées en segments. Cependant, il faut généralement monter plusieurs douelles autour d'une tuyauterie, pour l'isoler complètement, ce qui entraîne un temps de pose très important.

De plus, en raison de la multiplicité des joints, les risques de pertes thermiques sont amplifiés.

Par ailleurs, afin d'améliorer le "rendement matière", en évitant les chutes lors de la découpe, on a proposé des éléments de revêtement sous forme de panneaux ou plaques en un matériau rigide ou semi-rigide, comportant au moins une zone déformable susceptible de prendre une courbure quelconque prédéterminée, comportant un ensemble de rainures généralement en forme de V, transversales parallèles et espacées s'étendant sur une majeure partie de l'épaisseur du panneau, depuis la surface interne de celui-ci en définissant ainsi un ensemble d'éléments à section transversale trapézoïdale, assemblables par accolement lors de la mise en oeuvre du matériau.

Cependant, les panneaux rainurés ne sont utilisables que pour les tuyauteries de très grand diamètre et souffrent de divers inconvénients. En particulier, ces panneaux sont fragiles et cassent fréquemment au niveau de la base des rainures.

De plus, ces panneaux présentent une forme polygonale qui s'adapte mal, tant à l'intérieur qu'à l'extérieur de la tuyauterie à la forme cylindrique de celle-ci.

Enfin, les rainures sont peu jointives et facilitent les pertes thermiques.

On connaît aussi des panneaux selon le US-A-4671028 du type revendiqué dans lesquels on pratique une cavité reliée à une surface extérieure par une fente. Ces panneaux sont destinés à être utilisés en plan et de toute façon, vu la faible largeur de la fente, ils ne peuvent pas être enroulés du côté de celle-ci.

Le premier but de l'invention est de résoudre le problème technique consistant en la fourniture d'un panneau de revêtement qui est adapté pour permettre la réalisation de courbures variées, dont le rayon peut être très faible, et qui ne présente aucune zone de fragilité.

La solution conforme à la présente invention, pour atteindre ce premier objectif consiste en un panneau de revêtement, notamment d'isolation, réalisé en un matériau rigide ou semi-rigide, comme par exemple une mousse phénolique, de polyuréthane ou de polystyrène, et destiné au revêtement de structures comportant au moins une courbure, telles que tuyauteries, boîtes à vannes, à brides, etc. du type comportant au moins une zone déformable comportant un ensemble de rainures transversales parallèles et espacées s'étendant sur une majeure partie de l'épaisseur dudit panneau, à partir de la surface interne de celui-ci, en définissant ainsi un ensemble d'éléments assemblables en position d'utilisation, caractérisé en ce que chaque rainure précitée est prolongée à sa base, de part et d'autre de son plan médian, et présente la forme générale d'un T définissant une semelle souple, dont la face externe est sensiblement plane, à laquelle lesdits éléments sont reliés par une partie formant pied, de faible largeur, définie par l'espace formé entre les parties correspondant à la barre transversale du T de deux rainures consécutives.

Selon une caractéristique particulière de l'invention, la surface interne des éléments précités est conformée de telle sorte que ces éléments constituent, en position d'utilisation, une surface interne sensiblement continue de courbure quelconque prédéterminée.

Ainsi, contrairement aux panneaux rainurés connus jusqu'à présent, qui présentent généralement une forme polygonale qui s'adapte mal, tant à l'intérieur qu'à l'extérieur aux surfaces courbes à recouvrir, un panneau de revêtement conforme à l'invention présente, en position d'utilisation, une courbure quelconque prédéterminée pouvant être adaptée parfaitement à une forme cylindrique par exemple.

Pour parfaire cet objectif, en particulier au niveau de la surface externe, chaque aile constituant la partie correspondant à la barre transversale du T de la fente s'étend sensiblement suivant un plan formant avec la face externe plane du panneau un angle aigu très faible. Ainsi, lors de la mise en oeuvre dudit matériau les éléments formant la partie déformable viennent s'assembler deux à deux successivement, tandis que la semelle constitue par déformation une surface externe dont la courbure est sensiblement identique à la courbure interne définie par les éléments assemblés.

Selon une autre caractéristique particulièrement avantageuse de l'invention, chaque fente, dans sa partie correspondant à la barre verticale du T, est réalisée suivant un profil définissant sur chaque élément précité des moyens d'assemblage par emboîtement avec les éléments adjacents voisins.

Cette réalisation permet de limiter dans une large mesure les pertes thermiques, en réalisant des barrières anti-fuites au niveau des joints entre éléments.

L'invention sera mieux comprise, et d'autres buts, détails et avantages de celle-ci apparaîtront plus clairement à la lecture de la description explicative qui va suivre, faite en référence aux dessins schématiques annexés, donnés uniquement à titre d'exemples non limitatifs illustrant un mode de réalisation actuellement préféré de l'invention, et dans lesquels:
· la figure 1 représente une vue partielle en perspective d'un panneau de revêtement conforme à l'invention, au niveau d'une zone déformable, représentée à l'état libre;
· la figure 2 est une vue en coupe transversale de la zone déformable représentée à la figure 1, en position d'utilisation (revêtement d'une tuyauterie);
· la figure 3 est une vue en coupe interrompue, d'un panneau conforme à l'invention, destiné au revêtement d'une tuyauterie, représenté à l'état libre, à plat;
· la figure 4 est une vue semblable à la figure 3 d'une variante de réalisation d'un panneau destiné au revêtement d'une boîte à vanne;
· la figure 5 est une vue du panneau représenté à la figure 4, en position d'utilisation; et
· les figures 6 et 7 représentent des éléments de maintien et d'assemblage complémentaires utilisés pour la réalisation du panneau de revêtement représenté à la figure 5.

On a représenté aux figures 1 à 3 un panneau de revêtement, selon un mode de réalisation actuellement préféré de l'invention, spécifiquement destiné au revêtement d'une surface cylindrique, telle que par exemple une tuyauterie.

Les figures 1 et 3 représentent respectivement partiellement et dans sa totalité ce panneau dans sa conformation à plat de repos (non-utilisation), tandis que la figure 2 représente une partie de ce panneau, dans sa conformation d'utilisation.

Comme on le voit, ce panneau comporte un ensemble de fentes sensiblement identiques, s'étendant unidirectionnellement de façon espacée, présentant une forme générale de T, dont la partie correspondant à la barre verticale du T s'étend transversalement sur une majeure partie de l'épaisseur du panneau, depuis la surface extérieure qui est sa surface interne.

Ces fentes définissent une zone déformable constituée d'une semelle souple 1 dont la face 2 destinée à constituer la surface externe du matériau, lors de la mise en oeuvre, est sensiblement plane; et un ensemble d'éléments 3 disposés unidirectionnellement de façon espacée sur la semelle 2, en étant reliés à celle-ci par une partie formant pied 4, de faible largeur définie par l'espace forme entre les parties correspondant à la barre transversale du T de deux rainures consécutives.

Comme on le comprend, il est possible d'obtenir une grande souplesse, et donc une courbure quelconque en diminuant au maximum (compatible avec la résistance d'ensemble) cet espace et donc la largeur de la partie 4.

Chaque élément 3 présente une forme généralement cylindrique à section transversale constante dont le contour est spécifiquement conçu en fonction de la courbure que l'on souhaite donner au matériau lors de l'utilisation.

Dans l'exemple représenté, chaque élément 3 est pourvu de moyens d'assemblage par emboîtement avec ses deux éléments adjacents voisins. Plus précisément, chaque élément est pourvu sur un bord longitudinal d'une partie en saillie 5 et sur son bord longitudinal opposé d'une partie formant logement 6 de forme conjuguée à ladite partie en saillie 5.

Ces moyens d'assemblage par emboîtement permettent d'augmenter la stabilité du panneau de revêtement, de favoriser sa mise en oeuvre par guidage et, de limiter les pertes thermiques lorsque ce panneau est utilisé comme élément d'isolation thermique.

La surface interne 7 de chaque élément est profilée de telle sorte que les éléments 3 constituent, après emboîtement, une surface interne sensiblement continue, de courbure quelconque prédéterminée. On peut ainsi revêtir des tuyauteries de diamètres quelconques, en faisant varier le nombre d'éléments 3 et la courbure spécifique de leur surface interne.

Comme le montrent les figures 1 et 3, la partie correspondant à la barre transversale du T, de chaque fente présente la forme d'un V ouvert, c'est-à-dire que chaque aile 8, 8′, constituant cette partie s'étend sensiblement suivant un plan formant avec la surface externe plane 2 de la semelle 1 un angle aigu très faible dont la valeur sera déterminée en fonction de la courbure recherchée.

La semelle 1 présente, au niveau de la partie se trouvant en vis-à-vis de la base de la portion transversale de la rainure (correspondant à la barre verticale du T) une surépaisseur. Cette surépaisseur facilite la déformation de la semelle 1 lors de la mise en oeuvre du matériau, les portions des éléments 3 venant au contact de cette surépaisseur lors de la mise en oeuvre et créant une force radiale externe au niveau de cette surépaisseur.

La largeur de la rainure au niveau de la portion correspondant à la barre verticale du T sera déterminée en fonction de la courbure à obtenir et décroît de la surface interne du panneau à sa base.

Comme le montre la figure 3, un panneau conforme à l'invention comporte le long de ses bords habituellement longitudinaux opposés des moyens d'assemblage (rainure 9 et languette 10) destinées à coopérer par emboîtement lors de la mise en oeuvre du matériau (voir figure 2).

On a représenté aux figures 4 à 7 un panneau de revêtement spécifiquement destiné au revêtement d'une boîte à vannes.

Ce panneau comporte, dans sa position d'utilisation, une partie formant un demi-cylindre prolongée de chaque côté par une partie rectiligne 12, 13; ces parties rectilignes étant reliées à l'aide d'éléments emboîtables complémentaires représentés respectivement aux figures 6 et 7.

Les différentes découpes permettant de réaliser un panneau conforme à l'invention, par exemple à partir d'un bloc de matériau rigide ou semi-rigide, peuvent être facilement réalisées au moyen d'une machine de découpe à fil utilisée habituellement pour la transformation des mousses souples.

## Revendications

1. Panneau de revêtement, notamment d'isolation, réalisé en un matériau rigide ou semi-rigide, comme par exemple une mousse phénolique, de polyuréthane ou de polystyrène, et destiné au revêtement de structures comportant au moins une courbure telles que tuyauteries, boîtes à vannes, à brides, etc. du type comportant au moins une zone déformable comportant un ensemble de rainures transversales parallèles et espacées s'étendant sur une majeure partie de l'épaisseur dudit panneau, à partir d'une surface extérieure de celui-ci, en définissant ainsi un ensemble d'éléments (3) assemblables lorsqu'ils sont en contact en position d'utilisation, caractérisé en ce que chaque rainure précitée est prolongée à sa base par des fentes, de part et d'autre de son plan médian, et présente la forme générale d'un T définissant une semelle souple (1), dont la face externe (2) est sensiblement plane, à laquelle lesdits éléments (3) sont reliés par une partie formant pied (4), de faible largeur, définie par l'espace formé entre les parties correspondant à la barre transversale du T de deux rainures consécutives.

2. Panneau de revêtement selon la revendication 1, caractérisé en ce que la surface interne (7) des éléments (3) précités est conformée de telle sorte que ces éléments constituent, en position d'utilisation, une surface interne sensiblement continue de courbure quelconque prédéterminée.

3. Panneau de revêtement selon la revendication 1 ou 2, caractérisé en ce que chaque aile (8, 8′) constituant la fente correspondant à la barre transversale du T précité s'étend sensiblement suivant un plan formant avec la face externe (2) plane du panneau un angle aigu très faible.

4. Panneau de revêtement selon l'une des revendications 1 à 3, caractérisé en ce que chaque fente précitée, dans sa partie transversale au panneau, correspondant à la barre verticale du T, est réalisé suivant un profil définissant sur chaque élément précité des moyens d'assemblage par emboîtement avec les éléments adjacents voisins.

5. Panneau de revêtement selon la revendication 4, caractérisé en ce chaque élément (3) est pourvu, sur un bord longitudinal d'une partie en saillie (5) et sur son bord longitudinal opposé d'une partie formant logement (6) de forme conjuguée à ladite partie en saillie (5), formant les moyens d'assemblage par emboîtement précités.

6. Panneau de revêtement selon la revendication 3, caractérisé en ce que la semelle (1) présente une surépaisseur au niveau de ses portions se trouvant en vis-à-vis de la partie transversale au panneau de chaque fente précitée.

## Patentansprüche

1. Verkleidungsplatte, insbesondere zur Isolierung, die aus einem steifen oder halbsteifen Material wie ein Schaum aus Phenolharz, aus Polyurethan oder aus Polystyren gebildet wird, und die zur Verkleidung von Strukturen vorgesehen ist, die mindestens eine Krümmung aufweisen wie Rohre oder Gehäuse von Schiebern und Seilzügen, mit mindestens einem verformbaren Bereich, der eine Anordnung von senkrechten, parallelen und beabstandeten Rillen aufweist, die sich, beginnend an einer äußeren Oberfläche desselben, über einen großen Teil der Dicke der Platte erstrecken und die somit eine Anordnung der Elemente (3) festlegen, wenn sie sich in der Gebrauchsposition berühren, **dadurch** **gekennzeichnet**, daß jede der Rillen an ihrem Ende beidseitig bezüglich ihrer Symmetrieebene mittels Schlitzen verlängert ist und dadurch in etwa die Form eines T aufweist, wodurch eine biegsame Zunge (1) geformt wird, deren äußere Fläche (2) in etwa eben ist, und an der die Elemente (3) mit einem stielförmigen Teil (4) geringer Breite, das durch den Abstand der T-Querbalken zweier aufeinanderfolgender Nuten festgelegt wird, befestigt sind.

2. Verkleidungsplatte nach Anspruch 1, **dadurch gekennzeichnet,** daß die innere Oberfläche (7) der Elemente (3) so ausgebildet ist, daß die Elemente in ihrer Gebrauchsposition eine durchgehende innere Oberfläche mit beliebig festlegbarer Krümmung formen.

3. Verkleidungsplatte nach einem der Ansprüche 1 oder 2, **dadurch gekennzeichnet,** daß jeder der Flügel (8, 8′), die den Schlitz bilden, der dem Querbalken des T entspricht, sich längs einer Ebene erstreckt, die mit der äußeren ebenen Fläche (2) der Verkleidungsplatte einen spitzen, sehr kleinen Winkel einschließt.

4. Verkleidungsplatte nach einem der Ansprüche 1 bis 3, **dadurch gekennzeichnet,** daß jeder der Schlitze in der Richtung quer zur Platte, was dem Längsbalken des T entspricht, einem Profil folgend gebildet wird, das für jedes der Elemente eine durch Ineinandergreifen wirkende Verbindungseinrichtung für aneinanderstoßende Elemente festlegt.

5. Verkleidungsplatte nach Anspruch 4, **dadurch gekennzeichnet,** daß jedes Element (3) längs der einen Seite mit einem Vorsprung (5) und längs der gegenüberliegenden Seite mit einer Vertiefung (6) gegengleich zu dem Vorsprung (5) ausgestattet ist, welche die mittels Ineinandergreifens wirkende Verbindungseinrichtung bilden.

6. Verkleidungsplatte nach Anspruch 3, **dadurch gekennzeichnet,** daß die Zunge (1) eine Verdickung in dem Bereich aufweist, der sich gegenüber dem Spalt quer zu der Platte befindet.

## Claims

1. Covering panel, in particular for insulation, made from a rigid or semi-rigid material such as, for example, a phenolic, polyurethane or polystyrene foam and intended for covering structures comprising at least one curvature such as pipelines, valve boxes, flanged boxes etc. of the type comprising at least one deformable zone comprising a set of parallel and spaced-apart transverse grooves extending over a majority of the thickness of the said panel, from an outer surface of the latter, in this way defining a set of elements (3) which can be assembled when they are in contact in the use position, characterised in that each abovementioned groove is extended at its base by slots, on either side of its mid plane, and has the overall shape of a T defining a flexible sole (1), the outer face (2) of which is substantially plane, to which sole the said elements (3) are connected by a part forming a foot (4), of small width, defined by the space formed between the parts corresponding to the cross stroke of the T of two consecutive grooves.

2. Covering panel according to Claim 1, characterised in that the inner surface (7) of the abovementioned elements (3) is shaped in such a way that these elements constitute, in the use position, a substantially continuous inner surface of any predetermined curvature.

3. Covering panel according to Claim 1 or 2, characterised in that each wing (8, 8′) constituting the slot corresponding to the cross stroke of the abovementioned T extends substantially in a plane forming a very small acute angle with the plane outer face (2) of the panel.

4. Covering panel according to one of Claims 1 to 3, characterised in that each abovementioned slot, in its part transverse to the panel, corresponding to the vertical stroke of the T, is formed with a profile defining on each abovementioned element means for assembly, by insertion, with the neighbouring adjacent elements.

5. Covering panel according to Claim 4, characterised in that each element (3) is provided, on one longitudinal edge, with a projecting part (5) and, on its opposite longitudinal edge, with a part forming a recess (6) of a shape matching the said projecting part (5), forming the abovementioned means for assembly by insertion.

6. Covering panel according to Claim 3, characterised in that the sole (1) has an excess thickness in the region of its portions situated opposite the part of each abovementioned slot transverse to the panel.
